# FASCICULE DE BREVET EUROPEEN

(11) **EP 1 013 197 B1**
(45) Date de publication et mention de la délivrance du brevet: **17.09.2003**
(21) Numéro de dépôt: 99403187.0
(22) Date de dépôt: 17.12.1999
(51) Int. Cl.: A47B 96/02, A47B 57/12

(54) **Meuble d'étagères**
Regale
Shelving

(30) Priorité: 23.12.1998 FR 9816311
(43) Date de publication de la demande: 28.06.2000
(73) Titulaire: GROSFILLEX S.A.R.L., F-01107 Oyonnax (FR)
(72) Inventeur: Grandclément, Charly, 01100 Oyonnax (FR)
(74) Mandataire: Intès, Didier Gérard André

(56) Documents cités:
- DE-U- 8 509 130
- FR-A- 1 270 138
- FR-A- 2 742 029
- US-A- 3 565 020
- US-A- 4 076 203

## Description

La présente invention concerne un meuble d'étagères comportant des montants et des tablettes susceptibles d'être raccordées aux dits montants pour former des étagères.

Le document FR-A- 2742 029 décrit un meuble d' étagère selon la preambule de la revendication 1.

On connaît déjà des meubles de ce type, dans lesquels les tablettes sont fixées aux montants de diverses manières. Il existe des meubles à tablettes fixes, auquel cas la fixation utilise par exemple des systèmes de tasseaux ou analogues. Il existe également des meubles dans lesquels les montants sont en plusieurs parties équipées, chacune, d'embouts qui coopèrent avec des perçages ménagés aux quatre coins des tablettes.

Il existe également des meubles à étagères réglables, dans lesquels les tablettes reposent sur des taquets qui peuvent être déplacés verticalement sur des crémaillères dont sont équipés les montants.

La présente invention vise à proposer un meuble d'étagères utilisant un autre système de montage des étagères par rapport aux montants, qui soit extrêmement simple.

Ce but est atteint grâce au fait que les montants sont formés par deux flancs présentant une pluralité de fenêtres dans lesquelles les extrémités latérales des tablettes sont susceptibles d'être insérées de telle sorte que, à chaque extrémité d'une tablette, un jeu soit ménagé entre une face horizontale de la tablette, dénommée face de blocage et le bord de la fenêtre situé en regard de cette face, dénommé bord de blocage et au fait que le meuble comporte, pour chaque tablette, au moins deux éléments de blocage, un pour chaque extrémité latérale de la tablette, chaque élément de blocage comprenant un organe de serrage susceptible d'être inséré entre la face de blocage de la tablette et le bord de blocage de la fenêtre et d'être déplacé de manière à venir en contact avec ladite face de blocage pour bloquer la tablette.

Les montants présentent en quelque sorte la forme d'échelles dont les "barreaux" horizontaux servent à maintenir les tablettes des étagères. Pour ce faire, les extrémités des étagères sont introduites dans les fenêtres ménagées entre deux barreaux successifs et sont calées dans cette position par les éléments de blocage. Les barreaux ménagés entre les fenêtres forment des niveaux successifs de positionnement des étagères. Ainsi, selon l'espacement vertical entre deux fenêtres successives, on peut disposer une tablette dans chacune de ces fenêtres ou, au contraire, disposer les tablettes dans seulement certaines de ces fenêtres pour choisir les espacements entre ces tablettes.

Avantageusement, chaque fenêtre présente un bord inférieur horizontal formant une surface d'appui inférieure pour l'extrémité d'une tablette, le bord de blocage étant le bord supérieur de la fenêtre.

Ainsi, la surface inférieure de chaque étagère repose sur le bord inférieur d'une fenêtre, qui forme également le bord supérieur d'un barreau. Lors de la fabrication des montants, il est aisé de dimensionner les bords inférieurs des fenêtres pour qu'ils forment des surfaces d'appui suffisantes pour supporter les tablettes avec une charge donnée.

Selon une disposition avantageuse, le meuble comporte des moyens pour fixer les éléments de blocage aux flancs formant les montants tout en permettant le déplacement des éléments de blocage par rapport aux bords de blocage des fenêtres.

Ceci facilite à la fois le montage et le démontage du meuble d'étagères. En effet, une fois les éléments de blocage fixés aux montants, les différentes pièces constitutives du meuble d'étagères peuvent être manipulées sans risque d'égarer un élément de blocage. Les montants peuvent être livrés avec des éléments de blocage déjà mis en place pour chaque fenêtre. On peut également prévoir que le meuble soit livré avec un nombre donné d'éléments de blocage, correspondant au nombre des tablettes à mettre en place, et que l'utilisateur fixe ces éléments de blocage aux montants avant de mettre en place les tablettes.

Avantageusement, les organes de serrage présentent la forme de coins de serrage.

Ces coins de serrage peuvent être insérés entre les étagères et les bords de blocage qui leur font face et le blocage est obtenu par un simple déplacement des coins de serrage en tenant compte du sens de leur inclinaison.

L'invention sera bien comprise et ses avantages apparaîtront mieux à la lecture de la description détaillée qui suit, de modes de réalisation représentés à titre d'exemples non limitatifs. La description se réfère aux dessins annexés sur lesquels :
- la figure 1 est une vue en perspective illustrant un meuble d'étagères conforme à l'invention,
- la figure 2 est une vue partielle selon la flèche II de la figure 1,
- la figure 3 est une vue coupe horizontale selon la ligne III-III de la figure 2,
- la figure 4 est une vue en coupe verticale selon la ligne IV- IV de la figure 2,
- la figure 5 est une perspective qui montre un élément de blocage,
- la figure 6 est une vue en perspective partielle montrant un autre mode de réalisation,
- la figure 7 montre un élément de blocage selon le mode de réalisation de la figure 6,
- la figure 8 est une vue analogue à la figure 6, montrant encore un autre mode de réalisation, et
- la figure 9 montre un élément d'assemblage susceptible d'être adapté sur les montants du meuble de l'invention.

La figure 1 montre les deux montants 10 et 12 d'un meuble d'étagères, dont les tablettes 14 sont simplement suggérées par des traits interrompus. Les montants 10 et 12 sont formés par deux flancs identiques. Ils comportent ainsi chacun une pluralité de fenêtres 16 qui sont disposées les unes au-dessus des autres et qui ont toutes les mêmes dimensions. La longueur L d'une fenêtre, mesurée dans le sens de la profondeur du meuble, est au moins égale à la largeur I des tablettes (elle peut être légèrement supérieure). Dans le sens de la hauteur, les fenêtres ont une hauteur légèrement supérieure à l'épaisseur E d'une tablette. Ainsi, comme on le voit pour la fenêtre basse et la fenêtre haute des montants, des extrémités 15A des tablettes peuvent être insérées dans ces fenêtres, sur toute la largeur de ces extrémités.

Les montants 10 et 12 s'apparentent ainsi à des échelles, les éléments de paroi 18 qui se trouvent entre deux fenêtres 16 consécutives formant les barreaux de ces échelles, ces fenêtres étant délimitées de chaque côté par des montants analogues aux montants verticaux d'une échelle.

Sur la figure 2 on voit mieux la conformation de la fenêtre 16 qui équipe l'extrémité basse 10A du montant 10. On voit également la région inférieure de l'élément de paroi 18 situé juste au-dessus de cette fenêtre.

L'extrémité latérale d'une tablette 14 est insérée dans la fenêtre 16. On voit que la face inférieure 14A de la tablette repose sur le bord inférieur horizontal 16A de la fenêtre, bord qui forme ainsi une surface d'appui inférieure pour la tablette. La face de blocage de la tablette est sa face supérieure 14B et l'on voit qu'un jeu est ménagé entre cette face supérieure 14B et le bord 16B de la fenêtre 16 qui lui fait face. Ce bord de blocage 16B est le bord supérieur de la fenêtre 16.

Dans l'exemple représenté, le jeu entre la face 14B et le bord 16B présente une hauteur variable, entre une hauteur maximale j₁, dans une région médiane de la fenêtre et une hauteur minimale j₂, aux extrémités avant et arrière de la fenêtre.

Le bord 16B présente ainsi la forme d'un V dont la pointe est tournée vers le haut et dont les deux branches forment deux rampes 17A et 17B qui sont inclinées par rapport à l'horizontale.

Le meuble comporte deux éléments de blocage, respectivement 20 et 22, disposés à chacune des deux extrémités latérales de la tablette, soit quatre éléments de blocage au total par tablette.

De manière générale, il est nécessaire de prévoir au moins un élément de blocage pour chaque extrémité latérale de la tablette. Comme on le voit sur la figure 2, chaque élément de blocage 20 ou 22 comporte une partie qui est insérée entre la face de blocage 14B de la tablette et le bord de blocage 16B de la fenêtre. Les flèches F indiquent que les éléments de blocage peuvent être déplacés en coulissant le long des rampes 17A et 17B pour venir effectivement bloquer la tablette.

Ces parties des éléments 20 et 22 qui sont insérées entre la tablette et le bord de blocage sont respectivement désignées sur la figure 2 par les références 21 et 23. On voit qu'elles sont inclinées de telle sorte qu'elles forment des coins de serrage. Il est aisé de constater que cette forme des éléments 21 et 22, combinée à la dégressivité du jeu entre le bord de blocage 16B et le face supérieure 14B de la tablette, font que l'étagère peut être bloquée dans la fenêtre 16 à la fin de la course de déplacement des éléments de blocage 20 et 22.

Dans la variante des figures 1 à 5, les éléments de blocage sont constitués par des coulisseaux pour lesquels les bords de blocage 16B forment des rails.

En effet, les éléments de paroi 18 présentent globalement la forme d'un I en section verticale. Ils ont ainsi une âme centrale 18A qui forme la barre verticale du I, ainsi que deux barres transversales,18B et 18C, qui forment les barres hautes et basses du I.

La barre transversale supérieure 18B délimite, par sa face supérieure, le bord inférieur d'une première fenêtre, tandis que la barre inférieure 18C délimite le bord supérieur d'une autre fenêtre située sous la première dont il forme le bord de blocage.

Les éléments de blocage 20 et 22 comportent des ailes latérales 24 et 25 dont les extrémités libres, 24A et 25A, forment des retours qui surplombent les faces supérieures des coins 21.

Ainsi, les éléments de blocage sont disposés de telle sorte que cette barre inférieure 18C soit engagée sous les retours 24A et 25A, ce qui permet leur coulissement.

Sur les figures 1 à 3, on remarque que les parties médianes, selon la profondeur du meuble, des barres inférieures 18C présentent des encoches 18D. Les formes des retours 24A et 25A sont adaptées à celles de ces encoches de sorte que, pour placer l'élément de blocage 20, il suffit de le disposer sous la barre 18C en plaçant les retours 24A et 25A en correspondance avec les encoches 18D, puis de le repousser vers le haut avant de le déplacer dans le sens des flèches F.

Dans cette situation, la barre inférieure est emprisonnée sous les retours. Les encoches 18D facilitent donc la mise en place des éléments de blocage, ce qui est particulièrement avantageux si le meuble est livré avec seulement le nombre d'éléments de blocage correspondant aux nombres de tablette, et si l'utilisateur, pour le montage de ce meuble, doit disposer ces éléments de blocage sur les bords de blocage des fenêtres dans lesquelles il souhaite insérer les étagères.

On peut également envisager d'autres modes de montage des éléments de blocage, par exemple un clipsage ou analogue. En tout état de cause, on comprend qu'une fois que les éléments de blocage sont mis en place de telle sorte que les barres inférieures 18C soient engagées sous les retours, on peut manipuler les pièces constitutives du meuble sans risquer que ces éléments de blocage ne soient perdus.

On remarque sur la figure 3 que la barre inférieure 18C va en s'élargissant à ses extrémités latérales 18'C, ce qui détermine les positions d'extrême avancement des éléments de blocage 20 et 22 vers ces extrémités latérales.

Les différentes pièces constitutives du meuble d'étagères peuvent être réalisées en matière plastique. Pour limiter les coûts de fabrication et la masse de ce meuble, les épaisseurs de ces pièces sont aussi réduites que possible et l'on voit ainsi sur la figure 3 que les poteaux 11A et 11B qui forment les extrémités latérales des flancs sont creux. Par exemple, les flancs peuvent être moulés en une seule pièce. Avantageusement, les poteaux 11A et 11B sont creux de bout en bout, ce qui facilite la fabrication des montants du meuble.

La figure 9 montre un embout 50 qui peut être disposé à l'extrémité supérieure des poteaux. Cet embout se présente sous la forme d'un élément sensiblement tubulaire dont une extrémité 52 est fermée.

L'embout peut être adapté à l'extrémité supérieure d'un poteau 11A ou 11B. Dans l'exemple représenté, l'embout peut être engagé dans cette extrémité supérieure en étant maintenu en place par butée grâce à un bourrelet 53 que présente sa paroi axiale 51.

L'embout 50 peut servir à la finition d'un poteau grâce à sa paroi d'extrémité fermée 52. Il peut également servir à l'assemblage de deux poteaux disposés l'un au-dessus de l'autre. L'extrémité inférieure du montant supérieur venant coiffer l'embout et étant retenue par le bourrelet 53.

On peut ainsi utiliser le meuble comme un élément modulaire assemblé à côté, au-dessus ou en dessous d'éléments du même type.

Les étagères sont également avantageusement réalisées en plastique ; elles peuvent être moulées ou soufflées. Elles sont toutefois avantageusement réalisées en grandes longueurs, par extrusion, puis découpées à la longueur voulue. Dans ce cas des embouts de finition peuvent être mis en place sur le chant des étagères.

Il faut noter qu'il est tout à fait possible de disposer des montants intermédiaires dans des régions médianes des étagères de grande longueur, par exemple dans la région A indiquée sur la figure 1. Les éléments de blocage peuvent aisément être manipulés pour régler la position de ces montants intermédiaires et leur écartement par rapport aux autres montants en fonction de la charge des tablettes.

Globalement, dans le premier mode de réalisation, le bord de blocage 16B de chaque fenêtre présente au moins une rampe inclinée par rapport à l'horizontale de telle sorte que le jeu ménagé entre ce bord de blocage et la face de blocage 14B d'une tablette 14 insérée dans la fenêtre décroît entre une première et une deuxième extrémité de cette rampe.

Dans l'exemple représenté, le bord de blocage 16B comporte en réalité deux rampes, respectivement 17A, 17B, qui forment un V inversé dont l'angle au sommet est très ouvert (par exemple de l'ordre de 178°), les premières extrémités de ces rampes étant situées dans une portion médiane du bord de blocage 16B, globalement l'endroit où est indiqué le jeu j₁, tandis que leurs deuxièmes extrémités sont respectivement situées au voisinage des extrémités avant et arrière du bord de blocage, selon la profondeur du meuble.

Les figures 6 et 7 montrent un deuxième mode de réalisation. Sur la figure 6, on reconnaît l'extrémité latérale 15A d'une tablette 14, qui est insérée dans une fenêtre 116. Globalement, la conformation des montants est analogue à celle des montants des figures 1 à 5, et l'on reconnaît la même structure en I des éléments de paroi 118 situés entre deux fenêtres 116 consécutives.

Le bord inférieur 116A des fenêtres est horizontal et forme une surface d'appui pour une tablette. Les différences entre le mode de réalisation des figures 1 à 5 et celui de la figure 6 concernent la disposition des éléments de blocage et la conformation des bords de blocage.

Contrairement aux bords de blocage 168 du premier mode de réalisation, les bords de blocage 116B sont globalement horizontaux. Les éléments de blocage 120 sont également avantageusement au nombre de deux pour chaque extrémité d'une tablette. La figure 6 est interrompue dans la région médiane du meuble dans le sens de la profondeur. Elle pourrait être complétée par symétrie par rapport à la ligne verticale C.

Les éléments de blocage 120 comportent également des organes de serrage 121 en forme de coin, leurs faces supérieures étant inclinées. Ce coin est solidaire d'un tourillon 130 susceptible d'être monté au voisinage du bord de blocage 116B de la fenêtre, de telle sorte que le coin 121 peut être introduit dans le jeu j ménagé entre le bord de blocage 116B et la face de blocage 14B de la tablette qui est insérée dans cette fenêtre par pivotement autour de l'axe "A" sensiblement vertical de ce tourillon.

Pour fixer l'élément de blocage à l'élément de paroi 118, ce dernier présente un logement formant un manchon 132 ouvert vers le bas. Eventuellement des moyens sont prévus pour retenir le tourillon dans le manchon. Par exemple, le tourillon peut être engagé à force dans le manchon et comporte éventuellement un bourrelet annulaire de retenue. Le coin 121 est raccordé au tourillon 130 par un bras de raccordement 134, de sorte que l'élément de blocage est formé en une seule pièce. Ce bras a une épaisseur relativement faible pour apporter de la souplesse à cette pièce.

Avantageusement les éléments de blocage sont équipés de surfaces de manipulation. Ainsi, l'élément de blocage 120 des figures 6 et 7 peut comporter une languette sensiblement verticale 136 sur celle de ses faces qui se trouvent à l'arrière par rapport au sens dans lequel on fait pivoter l'élément de blocage pour bloquer la tablette à l'aide du coin. De même, les ailes 24 et 25 de l'élément de blocage 20 de la figure 5 sont disposées en saillie latérale et facilitent la préhension de cet élément par l'utilisateur lorsque celui-ci le fait coulisser.

La figure 8 est une vue analogue à la figure 6 montrant un autre mode de réalisation. Les fenêtres 216 sont analogues aux fenêtres 116, le jeu j étant ménagé entre la face supérieure 14B de la tablette 14 et le bord de blocage 216B. L'élément de serrage 220 comporte une mollette 221 qui est portée par une tige filetée 224. Cette tige coopère avec un écrou 226 qui est solidaire du bord de blocage 216B. Par exemple, cet écrou est réalisé sous la forme d'un manchon taraudé formé en une seule pièce avec l'élément de paroi 218 du montant. On comprend que la mollette 221 est susceptible d'être éloignée ou rapprochée du bord de blocage 216B par un mouvement de vissage ou de dévissage de la tige filetée dans cet écrou. La mollette peut ainsi coopérer avec la face supérieure 14B de la tablette 14 pour bloquer cette dernière par rapport au montant.

## Revendications

1. Meuble d'étagères comportant des montants (10, 12) et des tablettes (14) susceptibles d'être raccordées aux dits montants pour former des étagères,
**caractérisé en ce que** les montants sont formés par deux flancs (10, 12) présentant une pluralité de fenêtres (16 ; 116 ; 216) dont la longueur (L), mesurée dans le sens de la profondeur du meuble, est égale ou légèrement supérieure à la largeur (l) des tablettes, les extrémités latérales (15A) des tablettes (114) étant susceptibles d'être insérées dans ces fenêtres de telle sorte que, à chaque extrémité (15A) d'une tablette, un jeu (j₁, j₂ ; j) soit ménagé entre une face horizontale (14B) de la tablette, dénommée face de blocage et le bord (16B ; 116B ; 216B) de la fenêtre situé en regard de cette face, dénommé bord de blocage et **en ce qu'**il comporte, pour chaque tablette (14), au moins deux éléments de blocage (20, 22 ; 120 ; 220), un pour chaque extrémité latérale (15A) de la tablette, chaque élément de blocage comprenant un organe de serrage (21, 23 ; 121; 221) susceptible d'être inséré entre la face de blocage (14B) de la tablette et le bord de blocage (16B ; 116B ; 216B) de la fenêtre et d'être déplacé (F) de manière à venir en contact avec ladite face de blocage pour bloquer la tablette.

2. Meuble selon la revendication 1, **caractérisé en ce que** chaque fenêtre présente un bord inférieur horizontal (16A ; 116A) formant une surface d'appui inférieure pour l'extrémité (14A) d'une tablette (14), le bord de blocage (16B ; 116B ; 216B) étant le bord supérieur de la fenêtre.

3. Meuble selon la revendication 1 ou 2, **caractérisé en ce qu'**il comporte des moyens (18C, 24A, 25A ; 130, 132 ; 224, 226) pour fixer les éléments de blocage (20, 22 ; 120 ; 220) aux flancs (10, 12) formant les montants tout en permettant le déplacement des éléments de blocage par rapport aux bords de blocage (16B ; 116B ; 216B) des fenêtres.

4. Meuble selon l'une quelconque des revendications 1 à 3, **caractérisé en ce que** les organes de serrage (21, 23 ; 121) présentent la forme de coins de serrage.

5. Meuble selon l'une quelconque des revendications 1 à 4, **caractérisé en ce que** le bord de blocage (16B) de chaque fenêtre (16) présente une rampe (17A, 17B) inclinée par rapport à l'horizontale de telle sorte que le jeu (j₁, j₂) ménagé entre ce bord de blocage et la face de blocage (14B) d'une tablette (14) insérée dans la fenêtre décroît d'une première à une deuxième extrémité de cette rampe et **en ce qu'**il comporte des moyens (24A, 25A, 18C) pour faire coulisser un organe de serrage sur ladite rampe.

6. Meuble selon la revendication 5, **caractérisé en ce que** le bord de blocage (16B) de chaque fenêtre présente deux rampes (17A, 17B) ayant leurs premières extrémités situées dans une portion médiane du bord de blocage, tandis que leurs deuxièmes extrémités sont respectivement situées au voisinage des extrémités avant et arrière dudit bord de blocage (16B).

7. Meuble selon l'une quelconque des revendications 1 à 6, **caractérisé en ce que** le bord de blocage (16B) de chaque fenêtre (16) présente un rail de coulissement (18C) s'étendant dans le sens de la profondeur du meuble et **en ce que** chaque organe de serrage (20, 22) présente des moyens formant un coulisseau adapté à coopérer avec ce rail.

8. Meuble selon les revendications 3 et 4, **caractérisé en ce que** chaque coin de serrage (121) est solidaire d'un tourillon (130) susceptible d'être fixé au voisinage du bord de blocage (116B) d'une fenêtre, de telle sorte que le coin de serrage est susceptible d'être introduit entre le bord de blocage (116B) de la fenêtre et la face de blocage (14B) d'une tablette (14) insérée dans cette fenêtre (116) par pivotement autour de l'axe (A) sensiblement vertical de ce tourillon.

9. Meuble selon l'une quelconque des revendications 1 à 8, **caractérisé en ce que** les éléments de blocage (20 ; 120) sont équipés de surfaces de manipulation (24, 25 ; 136).

10. Meuble selon la revendication 3, **caractérisé en ce que** les éléments de serrage (220) comportent une molette (221) portée par une tige filetée (224) apte à coopérer avec un écrou (226) solidaire du bord de blocage (216B) d'une fenêtre (216), ladite molette étant susceptible d'être éloignée ou rapprochée de ce bord de blocage par un mouvement de vissage ou de dévissage.

## Patentansprüche

1. Regalmöbel mit Stützen (10, 12) und Platten oder Fachbrettern (14), die mit den Stützen verbunden werden können, um Regale zu bilden,
**dadurch gekennzeichnet, dass** die Stützen aus zwei Seiten (10, 12) gebildet sind, die eine Mehrzahl von Fenstern (16 ; 116 ; 216) aufweisen, deren Länge (L), gemessen in Richtung der Tiefe des Möbels, gleich wie oder etwas größer als die Breite (I) der Platten ist, wobei die seitlichen Enden (15A) der Platten (114) in diese Fenster eingefügt werden können, derart, dass an jedem Ende (15A) einer Platte ein Spiel (j₁, j₂; j) zwischen einer horizontalen Seite (14B) der Platte, bezeichnet als Blockierungsseite, und dem Rand (16B ; 116 B ; 216B) des dieser Seite gegenüberliegenden Fenster, bezeichnet als Blockierungsrand, ausgespart bleibt, und dass es für jede Platte (14) wenigstens zwei Blockierungselemente (20, 22 ; 120 ; 220), eines für jedes seitliche Ende (15A) der Platte aufweist, wobei jedes Blockierungselement ein Klemmelement (21, 23 ; 121 ; 221) aufweist, das zwischen die Blockierungsseite (14B) der Platte und dem Blockierungsrand (16B ; 116B ; 216B) des Fensters eingefügt werden und so verschoben (F) werden kann, dass es mit der Blockierungsseite in Kontakt kommt, um die Platte zu blockieren.

2. Möbel nach Anspruch 1, **dadurch gekennzeichnet, dass** jedes Fenster einen horizontalen unteren Rand (16A ; 116A) aufweist, der eine untere Auflagefläche für das Ende (14A) einer Platte (14) bildet, wobei der Blockierungsrand (16B ; 116B ; 216B) der obere Rand des Fensters ist.

3. Möbel nach Anspruch 1 oder 2, **dadurch gekennzeichnet, dass** es Mittel (18C, 24A, 2SA ; 130, 132 ; 224, 226) aufweist, um die Blockierungselemente (20, 22 ; 120 ; 220) an den die Stützen bildenden Seiten (10, 12) zu befestigen, wobei das Verschieben der Blockierungselemente bezüglich den Blockierungsrändern (16B ; 116B ; 216B) der Fenster ermöglicht wird.

4. Möbel nach einem der Ansprüche 1 bis 3, **dadurch gekennzeichnet, dass** die Klemmelemente (21, 23 ; 121) die Form vom Klemmkeilen aufweisen.

5. Möbel nach einem der Ansprüche 1 bis 4, **dadurch gekennzeichnet, dass** der Blockierungsrand (16B) jedes Fensters (16) eine bezüglich der Horizontalen geneigte Rampe (17A, 17B) aufweist, derart dass das Spiel (j₁, j₂), das zwischen diesem Blockierungsrand und der Blockierungsseite (14B) einer in das Fenster eingefügten Platte (14) liegt, von einem ersten zu einem zweiten Ende dieser Rampe geringer wird, und dass es Mittel (24A, 25A, 18C) aufweist, um ein Klemmelement auf der Rampe gleiten zu lassen.

6. Möbel nach Anspruch 5, **dadurch gekennzeichnet, dass** der Blockierungsrand (16B) jedes Fensters zwei Rampen (17A, 17B) aufweist, deren erste Enden in einem mittleren Abschnitt des Blockierungsrands liegen, während ihre zweiten Enden jeweils den vorderen und hinteren Enden des Blockierungsrands (16B) benachbart sind.

7. Möbel nach einem der Ansprüche 1 bis 6, **dadurch gekennzeichnet, dass** der Blockierungsrand (16B) jedes Fensters (16) eine Gleitschiene (18C) aufweist, die sich in Richtung der Tiefe des Möbels erstreckt, und dass jedes Klemmelement (20, 22) Mittel aufweist, die einen Schieber bilden, der geeignet ist, um mit dieser Schiene zusammenzuwirken.

8. Möbel nach den Ansprüchen 3 und 4, **dadurch gekennzeichnet, dass** jeder Klemmkeil (121) mit einem Zapfen (130) verbunden ist, der nahe dem Blockierungsrand (116B) eines Fensters befestigt werden kann, derart dass der Klemmkeil zwischen dem Blockierungsrand (116B) des Fensters und der Blockierungsseite (14B) einer in dieses Fenster (116) eingefügten Platte (14) durch Schwenken um die im wesentlichen vertikal verlaufende Achse (A) dieses Zapfens eingefügt werden kann.

9. Möbel nach einem der Ansprüche 1 bis 8, **dadurch gekennzeichnet, dass** die Blockierungselemente (20 ; 120) mit Bedienungsflächen (24 , 25 ; 136) ausgestattet sind.

10. Möbel nach Anspruch 3, **dadurch gekennzeichnet, dass** die Klemmelemente (220) ein Rädchen (221) aufweisen, das von einer mit Gewinde versehene Stange (224) getragen ist, die mit einer Mutter (226) zusammenwirken kann, die mit dem Blockierungsrand (216B) eines Fensters (216) verbunden ist, wobei das Rädchen durch eine Zuschraub- oder Aufschraubbewegung von diesem Blockierungsrand entfernt oder an diesen angenähert werden kann.

## Claims

1. A shelf unit comprising uprights (10, 12) and shelves (14) suitable for being connected to said uprights to form shelving;
said unit being **characterised in that** the uprights are formed by two flanks (10, 12) each provided with a plurality of windows (16; 116; 216) whose length (L), as measured in the depth direction of the unit, is equal to or slightly greater than the width (*l*) of the shelves, the side ends (15A) of the shelves (114) being suitable for being inserted into the windows such that, at each end (15A) of a shelf, clearance (j₁, j₂; j) is provided between a horizontal "locking" face (14B) of the shelf and a "locking" edge (16B; 116B; 216B) of the window, which edge faces the locking face, and **in that**, for each shelf (14), said unit is provided with at least two locking elements (20, 22; 120; 220), one for each side end (15A) of the shelf, each locking element comprising a clamping member (21, 23; 121; 221) suitable for being inserted between the locking face (14B) of the shelf and the locking edge (16B; 116B; 216B) of the window, and for being displaced (F) so as to come into contact with said locking face for locking the shelf.

2. A unit according to claim 1, **characterised in that** each window has a horizontal bottom edge (16A; 116A) forming a bottom bearing surface for the end (14A) of a shelf (14), the locking edge (16B; 116B; 216B) being the top edge of the window.

3. A unit according to claim 1 or 2, **characterised in that** it includes means (18C, 24A, 25A; 130, 132; 224, 226) for fixing the locking elements (20, 22; 120; 220) to the flanks (10, 12) forming the uprights while enabling the locking elements to be moved relative to the locking edges (16B; 116B; 216B) of the windows.

4. A unit according to any one of claims 1 to 3, **characterised in that** the clamping members (21, 23; 121) are in the form of clamping wedges.

5. A unit according to any one of claims 1 to 4, **characterised in that** the locking edge (16B) of each window (16) has a ramp (17A, 17B) sloping relative to the horizontal such that the clearance (j₁, j₂) provided between the locking edge and the locking face (14B) of a shelf (14) as inserted in the window decreases from a first end to a second end of the ramp, and **in that** it includes means (24A, 25A, 18C) for sliding a clamping member over said ramp.

6. A unit according to claim 5, **characterised in that** the locking edge (16B) of each window has two ramps (17A, 17B) having their first ends situated in a middle portion of the locking edge, while their second edges are situated in the vicinities respectively of the front end and of the rear end of said locking edge (16B).

7. A unit according to any one of claims 1 to 6, **characterised in that** the locking edge (16B) of each window (16) has a slide rail (18C) extending in the depth direction of the unit, and **in that** each clamping member (20, 22) has means forming a slider suitable for co-operating with the rail.

8. A unit according to claims 3 and 4, **characterised in that** each clamping wedge (121) is integral with a stud (130) suitable for being fixed in the vicinity of the locking edge (116B) of a window, so that the clamping edge can be inserted between the locking edge (116B) of the window and the locking face (14B) of a shelf (14) inserted in said window (116) by being swung about the substantially vertical axis (A) of said stud.

9. A unit according to any one of claims 1 to 8, **characterised in that** the locking elements (20; 120) are provided with handling surfaces (24, 25; 136).

10. A unit according to claim 3, **characterised in that** each of the clamping elements (220) includes a knurled wheel (221) carried by a threaded rod (224) suitable for co-operating with a nut (226) that is secured to the locking edge (216B) of a window (216), said knurled wheel being suitable for being moved towards or away from the locking edge by tightening or loosening it.
